# EUROPÄISCHE PATENTSCHRIFT

(11) **EP 1 930 262 B1**
(45) Veröffentlichungstag und Bekanntmachung des Hinweises auf die Patenterteilung: **03.08.2011**
(21) Anmeldenummer: 06025416.6
(22) Anmeldetag: 08.12.2006
(51) Int. Cl.: B65H 3/60

(54) **Vorrichtung zum Aufbrechen und Belüften eines aus Blättern gebildeten Materialstapels**
Device for breaking up and ventilating a stack of material consisting of sheets
Dispositif destinés à ouvrir et aérer des piles de matériau constituées de feuilles

(43) Veröffentlichungstag der Anmeldung: 11.06.2008
(73) Patentinhaber: Adolf Mohr Maschinenfabrik GmbH & Co. KG, 65719 Hofheim am Taunus (DE)
(72) Erfinder: Stemmer, Frank, 64832 Babenhausen (DE)
(74) Vertreter: Quermann, Helmut

(56) Entgegenhaltungen:
- EP-A1- 0 021 396
- DE-A1- 3 219 693
- DE-A1-102004 003 455
- JP-A- 2003 165 644
- US-A- 3 460 826
- US-A- 5 288 065

## Beschreibung

Die Erfindung betrifft eine Vorrichtung zum Aufbrechen und Belüften eines aus Blättern gebildeten Materialstapels, insbesondere eines Papierstapels.

Eine Vorrichtung zum Aufbrechen und Belüften eines aus Blättern gebildeten Materialstapels, insbesondere eines Papierstapels, ist aus der DE 10 2004 003 455 A1 bekannt. Die Vorrichtung weist einen in einem Transportweg des Materialstapels, vorstehend der Einfachheit halber kurz Stapel bezeichnet, angeordnete Klemmeinrichtung auf. Diese Klemmeinrichtung weist ein Walzenpaar mit oberer und unterer drehbarer Walze auf. Bestandteil der Vorrichtung bildet ferner eine Einrichtung zum relativ zueinander Zustellen der Walzen, um diese in Wirkverbindung mit dem Stapel zu bringen, zur Bildung eines Klemmbereichs des Stapels zwischen den beiden Walzen. Die Vorrichtung weist des Weiteren eine Unterlage zum horizontalen Aufnehmen des Stapels sowie Mittel zum Fördern des Stapels in dem Bereich zwischen dem geöffneten Walzenpaar und Mittel zum Fördern des zwischen den Walzen geklemmten Stapels auf. Bei dieser Vorrichtung wird der auf der Unterlage aufliegende Stapel von einer Zange ergriffen und mit horizontaler Bewegungskomponente gezogen, wobei auf den gezogenen Stapel die Klemmeinrichtung einwirkt.

Bei dieser bekannten Vorrichtung sind die Walzen exakt übereinander angeordnet. Somit ist die Verbindungsebene der beiden Lagerachsen der Walzen vertikal angeordnet. Zwischen der so gestalteten Klemmeinrichtung und der Unterlage zur Aufnahme des Stapels ist eine weitere drehbare Walze angeordnet, deren Drehachse parallel zu den Drehachsen der Walzen der Klemmeinrichtung angeordnet ist. Diese weitere Walze besitzt die Funktion einer Einlaufwalze, vor der der von der Unterlage weggeförderte und im Bereich seines vorderen Endes von der Zange erfasste Stapel schräg nach unten umgelenkt wird, um dort auf einem wesentlich tieferen Niveau als die Oberkante der zusätzlichen Walze zwischen den beiden Walzen der Klemmeinrichtung hindurchgeführt zu werden. Die weitere Walze hat somit auch die Funktion einer Biegewalze. Hierdurch erhält der Stapel zwischen der Biegewalze und der Klemmeinrichtung eine wellenartige Form. Die beiden Walzen der Klemmeinrichtung drehen sich beim Fördern des Stapels mittels der Zange in gegensinniger Drehrichtung und unterstützen den Verschiebevorgang des Stapels aufgrund der zweifachen Umlenkung. Bei weiter vorgezogener Zange hängen die Blätter, insbesondere die unteren Blätter, des Stapels zwischen der Zange und der Klemmeinrichtung nach unten durch. Der beschriebene Aufbrechvorgang ermöglicht ein Eintreten von Luft zwischen die einzelnen Blätter. Dies kann durch seitlich des Stapels angeordnete Luftdüsen unterstützt werden.

Die bekannte Vorrichtung ist baulich recht aufwendig gestaltet, aufgrund des Erfordernisses, die weitere Walze vorsehen zu müssen und des großen vertikalen Verfahrweges zumindest der oberen Walze der Klemmeinrichtung, um die Klemmstellung zu erreichen. Überdies ist die Zange nicht nur horizontal sondern auch in erheblichem Umfang vertikal zu verfahren. Insgesamt benötigt die Vorrichtung eine aufwendige Gestaltung aufgrund der beschriebenen geometrischen Vorgaben. Andererseits ist bei der bekannten Vorrichtung der Verfahrensablauf komplex, aufgrund der zweifachen Umlenkung des Stapels im Bereich der Klemmeinrichtung und der genannten weiteren Walze.

Aus der DE 26 41 214 C3 ist eine Vorrichtung zum Auflösen eines Blattstapels bekannt, bei der der Stapel zwischen einer Klemmeinrichtung durchgeführt wird, die übereinander angeordnete Walzen besitzt, wobei die Verbindungsebene der Lagerachsen der Walzen vertikal angeordnet ist. Es ist unten eine breite Walze angeordnet und oben eine angetriebene Walze, die in ihrer Mitte eine auf einen kleineren Durchmesser abgesetzte Ringzone aufweist. Die untere Walze besteht zumindest im Bereich des Außenmantels aus gummielastischem somit zusammendrückbarem Material. Beim Durchlauf des Stapels durch das Walzenpaar wird die untere Walze unter Bildung einer Einbuchtung elastisch deformiert und der Stapel um die obere Walze unter einem bestimmten Winkel herumgezogen. Dadurch kommt es zu einer Verschiebung der an der Stapeloberseite liegenden Blätter gegenüber den an der Stapelunterseite liegenden Blättern.

In der DE 32 19 693 A1 ist eine Vorrichtung und ein Verfahren zum Aufbrechen und Belüften eines aus Blättern gebildeten Materialstapels beschrieben. Dort ist ein umlaufendes unteres Band und ein umlaufendes oberes Band vorgesehen, wobei die Umfangsgeschwindigkeit des unteren Bandes geringfügig größer ist als die Umfangsgeschwindigkeit des oberen Bandes. Der aufzubrechende Stapel wird auf einem horizontal angeordneten oberen Bandabschnitt des unteren Bandes in Richtung eines unteren Bandabschnittes des dort gleichsinnig verlaufenden oberen Bandes gefördert, zu Bandabschnitten von oberem und unterem Band, die parallel zueinander und in auf die Stärke des Stapels abgestimmtem Abstand zueinander verlaufen sowie bezüglich der Horizontalen schräg nach unten orientiert sind. Dort wo der Stapel in die Bandabschnitte einläuft, im Bereich derer er oben und unten kontaktiert wird, sind zwei Walzen angeordnet, wobei eine untere Walze von unten gegen den oberen Abschnitt des unteren Bandes und eine obere Walze von oben gegen den unteren Abschnitt des oberen Bandes drückt. Zwischen den geneigt angeordneten Bandabschnitten der beiden Bänder wird der Stapel gefördert. Aufgrund des Geschwindigkeitsunterschiedes der beiden Bänder werden die unteren Blätter des Stapels rascher weggezogen als die oberen Blätter des Stapels. Durch die Biegung über die untere Walze im Einlaufbereich des Stapels erfolgt, unter Berücksichtigung der verschieden schnellen Abförderung der Blätter des Stapels am Einlauf, ein gewisses Aufbrechen des Teilstapels. Die Aufbrechung setzt sich längs der Bandabschnitte vom oberen und unteren Band fort. Die beiden Walzen im Einlaufbereich des Stapels sind so angeordnet, dass die Verbindungsebene der beiden Lagerachsen der Walzen unter einem Winkel zur Horizontalen und zur Vertikalen angeordnet ist. Dieser Winkel entspricht der Senkrechten zu den parallelen Förderabschnitten der beiden Bänder. - Diese Vorrichtung ist überaus aufwendig und beruht auf einem besonderen Funktionsprinzip, nämlich der Kontaktierung des Stapels mittels oberem und unterem Band, so dass Walzen nicht unmittelbar mit dem Stapel in Kontakt gelangen. Überdies erfolgt sowohl die Zuförderung als auch die Abförderung des Stapels auf ebenen Unterlagen entsprechend der Umlaufgeometrie des unteren Bandes, wobei im Einlaufbereich das Band horizontal orientiert und im Auslaufbereich zwischen den beiden Bändern entsprechend der Neigung der Bänder zur Horizontalen geneigt ist.

In der JP 2003-165644 A ist eine Vorrichtung zum Aufbrechen und Belüften eines aus Blättern gebildeten Materialstapels beschrieben. Diese Vorrichtung weist zwei Walzenpaare mit jeweils oberer und unterer Walze auf, wobei die Verbindungsebene der beiden Lagerachsen der Walzen des jeweiligen Walzenpaares schwenkbar ist, indem eine untere Walze des Walzenpaares in einem Kreisbogen bezüglich der Lagerachse der oberen Walze schwenkbar ist.

Aufgabe der vorliegenden Erfindung ist es eine Vorrichtung zu schaffen, die baulich besonders einfach gestaltet ist und ein hervorragendes Aufbrechen und Belüften des aus Blättern gebildeten Stapels bei im Wesentlichen horizontaler Führung des Stapels gewährleistet.

Diese Aufgabe wird durch eine Vorrichtung gelöst, die gemäß den Merkmalen des Patentanspruchs 1 ausgebildet ist. Bei dieser Vorrichtung ist die Verbindungsebene der beiden Lagerachsen der Walzen somit, beim Fördern des Stapels mittels des Mittels zum Fördern des zwischen den Walzen geklemmten Stapels, unter einem Winkel zur Horizontalen und zur Vertikalen angeordnet. Die Mittel zum Fördern und dabei Aufbrechen und Belüften des zwischen den Walzen geklemmten Stapels sind horizontal verfahrbar.

Im Sinne der nachfolgenden Erfindungsbeschreibung ist vorauszuschicken, dass sich die Formulierungen "oben", "unten", "vorne", "hinten", "vorlaufend" und "nachlaufend" auf die Orientierung und die Wirkungsweise der Vorrichtung bei deren Gebrauch beziehen.

So bezeichnet "vorne" den Bereich der Vorrichtung, der beim Fördern des Materialstapels zunächst erreicht wird und demzufolge der Begriff "hinten" denjenigen Bereich der Vorrichtung, der vom zu fördernden Materialstapel anschließend erreicht wird. Unter diesem Aspekt sind auch die Bezeichnungen "vorlaufend" und "nachlaufend" zu verstehen.

Die erfindungsgemäße Vorrichtung weist somit nur zwei Walzen auf, die, da die Verbindungsebene der beiden Lagerachsenwellen unter einem Winkel zur Horizontalen und zur Vertikalen - somit schräg zu diesen - angeordnet ist, den Aufbrechvorgang bewerkstelligen können, mit der Folge, dass zwischen die aufgebrochenen Blätter des Stapels Luft gelangen kann. Da der Stapel auf der Unterlage horizontal aufliegt und damit horizontal zugeführt wird, reicht diese Anordnung der Klemmeinrichtung unter dem genannten Winkel aus, eine Verformung des Stapels und damit das Auffächern des Stapels zu erzielen. Die Unterlage selbst ist vorzugsweise als Tisch ausgebildet, der stationär oder verfahrbar sein kann. Der Tisch ist insbesondere ausschließlich horizontal verfahrbar. Da bei der Vorrichtung nur das eine Walzenpaar - Klemmeinrichtung - erforderlich ist, wird es als besonders vorteilhaft angesehen, wenn die untere Walze benachbart der Unterlage angeordnet ist, derart, dass der Stapel unmittelbar von der Unterlage zur unteren Walze geführt wird. Es ist somit nicht erforderlich den Stapel über Hilfswalzen zuzuführen, da der beschriebenen schräg angeordneten Klemmeinrichtung die relevante Aufbrech- und Belüftungsfunktion zukommt.

Grundsätzlich wäre es auch denkbar, den Reststapel, auf dem der abzunehmende Materialstapel ruht, als Unterlage anzusehen. Dieser Reststapel kann in einem Lift angeordnet und horizontal verfahrbar sein, auf eine optimale Höhe zum Abnehmen des (Teil-)Stapels.

Gemäß einer bevorzugten Weiterbildung der Erfindung ist vorgesehen, dass die untere Walze und die Unterlage horizontal und/oder vertikal relativ zueinander verfahrbar sind. Es ist eine Bewegung in beiden Richtungen denkbar, somit nach vorn und nach hinten sowie nach oben und nach unten. Durch diese Verfahrbarkeit lässt sich insbesondere eine optimale Wirkungsweise der Vorrichtung bei unterschiedlichen Stärken des Stapels erreichen.

Bevorzugt ist der Durchmesser der unteren Walze größer als der Durchmesser der oberen Walze. Es ergibt sich somit eine größere Verformung des Stapels im Bereich der oberen Walze gegenüber der Verformung des Stapels im Bereich der unteren Walze. Von Vorteil kann es sein, die Walzen im Bereich deren umlaufenden Fläche elastisch auszubilden.

Die obere und/oder die untere Walze ist/sind vorzugsweise in Stellmitteln, insbesondere pneumatischen oder elektrischen Stellmitteln, gelagert. Hierdurch lässt sich auf bauliche einfache Art und Weise eine Verfahrbarkeit von oberer und/oder unterer Walze erreichen. Beide Walzen können durchaus frei umlaufend gelagert sein. Es ist denkbar, die obere und/oder untere Walze anzutreiben. In jedem Fall laufen die Walzen bei Kontakt mit dem Stapel in entgegengesetzter Richtung um, somit die eine Walze im Uhrzeigersinn, die andere Walze entgegen dem Uhrzeigersinn. Ferner ist denkbar, eine Walze anzutreiben und die andere Walze zu bremsen. Durch eingeleitete, unterschiedliche Drehkräfte auf die Walzen lässt sich der Aufbrech- bzw. Verschuppungsgrad des Stapels ändern, insbesondere im Sinne einer Erhöhung.

Die Verbindungsebene der beiden Lagerachsen der Walzen ist beispielsweise unter einem Winkel von 30 bis 60°, vorzugsweise 40 bis 50°, insbesondere 45° zur Horizontalen angeordnet. Diese Orientierung der Verbindungsebene weicht somit deutlich von der Horizontalen oder Vertikalen ab. Der Neigungswinkel der Verbindungsebene ist vorzugsweise einstellbar.

Gemäß einer bevorzugten Gestaltung der Vorrichtung ist vorgesehen, dass die untere Walze oben mindestens auf dem Höhenniveau der Auflagefläche für den Stapel angeordnet ist oder oben mindestens auf einem Höhenniveau angeordnet ist, dass sich maximal dem Maß des Radius der unteren Walze entsprechend unterhalb der Auflagefläche für den Stapel befindet. Beide Varianten ermöglichen ein Fördern des Stapels im Wesentlichen in horizontaler Richtung. Ist die untere Walze oben mindestens auf dem Höhenniveau der Auflagefläche für den Stapel angeordnet, erfolgt keinesfalls eine Biegung des Stapels geringfügig nach unten zwischen der Unterlage und der unteren Walze. Vielmehr wird der Stapel aufgrund der hinter der unteren Walze angeordneten oberen Walze, ausgehend vom Niveau der Auflagefläche der Unterlage, geringfügig nach oben abgelenkt, um vor der unteren Walze wieder geringfügig nach unten zurückgelenkt zu werden. Selbstverständlich besteht die Möglichkeit, die untere Walze über das Höhenniveau der Auflagefläche für den Stapel anzuheben. Ein wesentliches Anheben über dieses Niveau ist aber nicht erforderlich, um den erfindungsgemäßen Zweck zu erreichen. Andererseits besteht die Möglichkeit, die untere Walze unter das Höhenniveau der Auflagefläche für den Stapel auf der Unterlage abzusenken, wobei es, um den erfindungsgemäßen Zweck zu erreichen, nur erforderlich ist, eine maximale Absenkung unter dieses Niveau vorzusehen, die relativ gering ist. Sie entspricht maximal dem Maß des Radius der unteren Walze. Letztgenannte Ausführungsform ist insbesondere dann von Vorteil, wenn der Stapel auf einem verfahrbaren Tisch ruht, der über die untere Walze, zum Ergreifen des Stapels mittels einer Zange verfahren wird und anschließend der Tisch so weit zurückverfahren wird, dass der Stapel die untere Walze oben kontaktiert, ohne dass die Walze vertikal nach oben verfahren werden müsste. Es ergibt sich hierdurch eine sehr einfache bauliche Gestaltung der Vorrichtung. Es ist nur erforderlich, die obere Walze auf den auf der unteren Walze aufliegenden Stapel abzusenken, zwecks Klemmung des Stapels zwischen den beiden Walzen.

Als vorteilhaft wird es ferner angesehen, wenn die Auflagefläche/Auflageebene des Stapels auf der Unterlage und die Verbindungsebene der beiden Walzen, bei zwischen den Walzen geklemmtem Stapel, sich zwischen den Walzen schneiden. Auch durch diese Bemessungsgrundlage kommt zum Ausdruck, dass es Intension der Erfindung ist, den Stapel beim Aufbrechen und Belüften im Wesentlichen horizontal zu fördern. Die Verbindungsebene der beiden Lagerachsen der Walzen ist insbesondere von unten vorne nach oben hinten gerichtet. Der Stapel umschlingt zunächst die obere Walze und dann die untere Walze.

Vorzugsweise kontaktiert und schiebt das Mittel zum Fördern des Stapels in den Bereich zwischen den geöffneten Walzen den Stapel hinten, insbesondere ist das Mittel als verfahrbare Zange ausgebildet. Das Mittel zum Fördern des Stapels in den Bereich zwischen den geöffneten Walzen und/oder zum Fördern des zwischen den Walzen geklemmten Stapels kann als horizontal verfahrbare Zange ausgebildet sein, die den Stapel vorne ergreift. Es ist insbesondere daran gedacht, dass die Zange eine, bezogen auf die Zange, stationäre untere Zangenaufnahme und eine relativ zur unteren Zangenaufnahme verfahrbare obere Zangenaufnahme aufweist.

Die den Stapel aufnehmende Unterlage ist vorzugsweise benachbart einer Zange angeordnet und es erfolgt das Verschieben des Stapels auf der Unterlage in die Zange und das Erfassen des Stapels mittels der Zange erfolgt, schließlich wird ein Spalt zwischen Zange und Unterlage durch Auseinanderfahren von Zange und Unterlage gebildet, wobei der Stapel auf der unteren Rolle abgelegt wird, dass das Klemmen des Stapels mittels der Klemmeinrichtung im Bereich des Spaltes erfolgt und es wird dann der Stapel durch die Klemmeinrichtung gezogen. Kurz vor und kurz hinter der Klemmeinrichtung erfolgt die Biegung des Stapels. In den sich an die gebogenen Bereiche anschließenden hinteren und vorderen Bereichen erfolgt idealerweise die horizontale Zu- und Abförderung des Stapels.

Weitere Merkmale der Erfindung sind in den Unteransprüchen, der Beschreibung der Figuren und den Figuren selbst dargestellt, wobei bemerkt wird, dass alle Einzelmerkmale und alle Kombinationen von Einzelmerkmalen weitere erfinderische Ausgestaltungen darstellen.

Die Erfindung ist nachfolgend anhand von drei Ausführungsbeispielen unter Hinweis auf die Zeichnungen näher erläutert. Es zeigt:
- Fig. 1: eine erste Ausführungsform der Vorrichtung in schematischer Darstellung, in einer Seitenansicht gezeigt;
- Fig. 2 bis 5: Verfahrensabläufe der in Fig. 1 gezeigten Vorrichtung zur Veran- schaulichung des Aufbrechens und Belüftens eines aus Blättern gebildeten Stapels;
- Fig. 6: eine zweite Ausführungsform der Vorrichtung in schematischer Darstellung, in einer Seitenansicht gezeigt;
- Fig. 7 bis 10: Verfahrensabläufe der in Fig. 6 gezeigten Vorrichtung zur Veran- schaulichung des Aufbrechens und Belüftens eines aus Blät- tern gebildeten Stapels;
- Fig. 11 und 12: für eine gegenüber der zweiten Ausführungsform modifizierte dritte Ausführungsform bei Verfahrensschritten, die den Verfah- rensschritten gemäß der Fig. 9 und 10 entsprechen.

Alle veranschaulichten Ausführungsformen weisen als wesentliche Bestandteile der Vorrichtung einen Tisch 1, eine untere Walze 2, eine obere Walze 3, einen Antrieb 4 für die obere Walze 3, eine Zange 5, einen Antrieb 6 für das Oberteil 7 der Zange 5, das Unterteil 9 der Zange 5 sowie den aus einer Vielzahl von Blättern gebildeten Stapel 8 auf. Bei diesen Blättern handelt es sich beispielsweise um solche aus Papier oder Kunststofffolie.

In aller Regel ist ein Gesamtstapel gebildet, von dem ein Teilstapel, vorliegend der Stapel 8 abgenommen wird, so dass ein Reststapel verbleibt. Der (Teil-) Stapel 8 wird der Vorrichtung zugeführt und dort aufgebrochen und belüftet und anschließend der Weiterverarbeitung zugeführt, insbesondere in eine Vielzahl von kleineren Teilstapeln geschnitten, beispielsweise durch Längs- und Querschneiden des Stapels mittels einer Planschneidmaschine. Vom Reststapel wird anschließend ein weiterer (Teil-) Stapel 8 entnommen und auch dieser aufgebrochen und belüftet, usw., bis der Gesamtstapel abgearbeitet ist.

Die einzelnen Ausführungsformen der Erfindung werden wie folgt erläutert:

Bei der ersten Ausführungsform befindet sich in der Ausgangsstellung der horizontal, im Sinne des Doppelpfeils hin- und herverfahrbare Tisch 1 mit seinem vorderen, eine reduzierte Stärke aufweisenden Bereich oberhalb der unteren Walze 3, die um eine stationäre Achse 10 frei drehbar in einem Gestell 11 gelgert ist. Unmittelbar angrenzend an das vordere Ende 12 des Tisches 1 ist die Zange 5 positioniert, wobei es ausreicht, wenn diese Zange 5 ausschließlich horizontal verfahrbar ist. Die Klemmfläche 13 des Zangenunterteils 9 und die Aufnahmefläche 14 des Tisches 11, der die Unterlage für den Stapel 8 bildet, befinden sich auf demselben Höhenniveau. Die Zange 5 befindet sich in geöffnetem Zustand, hierbei ist das Zangenoberteil 7 mittels des pneumatischen Antriebes 6 angehoben. Die Klemmfläche des Zangenoberteils 7 ist mit der Bezugsziffer 15 bezeichnet.

Die untere Walze 2 ist in geringfügigem Abstand zum Tisch 1 im Bereich dessen verjüngten vorderen Endes unterhalb dieses Abschnitts des Tisches 1 angeordnet. In vertikaler Flucht, von oben betrachtet, überdeckt der Tisch 1 im Bereich seines vorderen Abschnitts den größten Teil der unteren Walze 2 und das Zangenunterteil 9 einen geringen Restbereich der unteren Walze 2.

Die obere Walze 3 ist um die Achse 16 frei drehbar. Diese Achse 16 ist im Bereich der beiden aus der oberen Walze 3 herausragenden Enden in Kolbenstangen 17 von Pneumatikzylindern gelagert, die den Antrieb 4 der oberen Walze 3 darstellen. Die senkrecht durch die Blattebene der Fig. 1 verlaufende Verbindungsebene der beiden Achsen 10 und 16 der Walzen 2 und 3 ist durch die strichpunktierte Linie 18 verdeutlicht. Diese Linie bzw. Ebene 18 verläuft sowohl unter einem Winkel zur in Fig. 1 veranschaulichten horizontalen Linie 19 und vertikalen Linie 20, wobei die horizontale Linie die horizontale Ebene wiedergibt, die durch diese Linie senkrecht zur Blattebene gemäß Fig. 1 verläuft und die vertikale Linie die Linie wiedergibt, durch die die vertikale Ebene senkrecht zur Blattebene verläuft. Konkret verläuft die Linie 18, die die Achsen 10 und 16 der beiden Walzen 2 und 3 verbindet, unter einem Winkel von 45° zur horizontalen Linie 19 bzw. 45° zur vertikalen Linie 20. Die Orientierung der Linie 18 ist derart, dass sie von vorne unten nach hinten oben verläuft, somit, in vertikaler Flucht betrachtet, die obere Walze 3 hinter der unteren Walze 1 angeordnet ist.

In den Fig. 2 bis 5 ist die Wirkungsweise der Vorrichtung, wie sie zur Fig. 1 beschrieben worden ist, veranschaulicht:

Ausgehend von dem Zustand in Fig. 1, d. h. ohne angefördertem Stapel 8 wird der Stapel 8 über nicht näher dargestellte Mittel, beispielsweise einen Schieber, auf den Tisch 1 geschoben und so weit vorgeschoben, bis die vordere vertikale Kante des quaderförmigen Stapels den vertikalen Schenkel 21 der Zange 5 kontaktiert. Die Kolbenstangen 17 des Antriebes 4 der oberen Walze 3 sind hierbei eingefahren, so dass die obere Walze in maximalem Abstand von der unteren Walze 2 angeordnet ist. - Der vorstehend beschriebene Zustand ist in Fig. 2 veranschaulicht.

Anschließend wird durch Betätigen des Antriebes 6 der Zange 5 das Zangenoberteil 7 abgesenkt, so dass das vordere Ende des Stapels 8 zwischen Zangenoberteil 7 und Zangenunterteil 9 geklemmt wird. - Dieser Zustand ist in Fig. 3 veranschaulicht.

Danach wird der Tisch 1 in Richtung des in Fig. 4 veranschaulichten Pfeils um ein bestimmtes Maß nach hinten verfahren, so dass in etwa das hintere Drittel des Stapels 8 nach wie vor auf dem Tisch 1 aufliegt. Es werden dann mittels des Antriebes 4 die Kolbenstangen 17 ausgefahren, womit die obere Walze 3 gegen den Stapel 8 bewegt wird und demzufolge der Stapel 8 zwischen der oberen Walze 3 und der unteren Walze 2 geklemmt wird. In der Konsequenz verformt sich der Stapel 8, der sich im Bereich seines vorderen und seines hinteren Endes nach wie vor auf demselben Niveau befindet, in seinem mittleren Bereich. Dort ist er zunächst in der einen Richtung entlang der oberen Walze 3 gekrümmt und dann in der anderen Richtung entlang der unteren Walze 2. Es ergibt sich, da der Stapel 8 mittels der Zange 5 nach wie vor klemmend erfasst ist, eine geschuppte Anordnung des Stapels 8, wie es der Darstellung der Fig. 4 für das hintere Ende des Stapels 8 zu entnehmen ist. Aufgrund des unterschiedlichen Durchmessers der Walzen 2 und 3 wird der Stapel im Bereich der Walzen unterschiedlich gekrümmt; im Bereich der dünneren oberen Walze 3 stärker als im Bereich der dickeren unteren Walze 2. - Der vorbeschriebene Zustand ist in Fig. 4 veranschaulicht.

Es wird schließlich bei unveränderter Position von Tisch 1 sowie Walzen 2 und 3 die Zange 5 in Richtung des in Fig. 5 veranschaulichten Pfeils horizontal, bei nach wie vor geklemmtem vorderen Ende des Stapels 8 nach vorne gezogen. Hierbei wird der Stapel 8 im Bereich der durch die beiden Walzen 2 und 3 gebildeten Klemmeinrichtung fortwährend gebogen, beginnend im Bereich seiner vorderen Hälfte und endend am hinteren Ende. Derjenige Bereich des Stapels 8 der bereits die untere Walze passiert hat, sich somit vor der unteren Walze befindet, wird ausschließlich zwischen der Rollen-Klemmung und der Zange 5 getragen, mit der Folge, dass aufgrund des Gewichtes des Stapels 8 die Blätter in diesem Stapelbereich signifikant durchhängen und dies zum weiteren Auffächern und Belüften des Stapels führt. Zusätzlich können seitlich des Stapels Luftdüsen angeordnet sein, die somit parallel zu den Achsen 6 und 7 Luft zwischen die einzelnen aufgefächerten Blattlagen blasen. Die Zange 5 zieht den Stapel 8 aus der Klemmeinrichtung heraus und legt diesen beispielsweise auf einem aus dem Stand der Technik hinlänglich bekannten Rütteltisch oder einer sonstigen, nicht veranschaulichten Unterlage ab. Diese befindet sich beispielsweise unmittelbar unterhalb der Zange 5 in der in Fig. 5 teilweise nach vorne verfahrenen Stellung der Zange 5.

Dadurch, dass der Stapel im Wesentlichen horizontal durch die Vorrichtung gezogen wird, wird eine starke Umlenkung bzw. ein Durchwalgen des Stapels vermieden. Der Stapel 8 treibt über Reibschluss sowohl die obere Walze 2 als auch die untere Walze 3 an. Aufgrund der unterschiedlichen Umschlingungswinkel der Walzen 2 und 3 werden unterschiedliche Reibungskräfte vom Stapel 8 auf die Walzen 2 und 3 übertragen, mit der Konsequenz einer Relativbewegung der einzelnen Blätter des Stapels und damit deren Verschuppung.

Besondere Effekte lassen sich auf einfache Art und Weise erzielen, wenn eine oder beide Walzen angetrieben sind bzw. eine Walze abgebremst wird. Ist durch solchen äußeren Einfluss die Umfangsgeschwindigkeit der oberen Walze 3 geringer als die der unteren Walze 2, führt dies zu einem größeren, nach unten hängenden Bauch des Stapels 8 zwischen unterer Walze 2 und Zange 5, womit der Stapel 8 besonders stark aufgefächert wird.

Die Vorrichtung gemäß der Ausführungsform nach der Fig. 6 ist gegenüber derjenigen nach der Ausführungsform gemäß Fig. 1 dahingehend modifiziert, dass der Tisch 1 mit seinem vorderen Ende 12 nicht weitgehend über die untere Walze 2, somit knapp zum hinteren Ende des Zangenunterteils 9 reicht, sondern dass das vordere Ende 12 des Tisches 1 etwa in demselben Abstand von der unteren Walze 2 endet, wie das hintere Ende des Zangenunterteils 9. Im Übrigen bildet das obere Ende 22 der unteren Walze 2 eine Ebene mit der Klemmfläche 13 der Zange 5 und der Aufnahmefläche 14 des Tisches 1. Im Übrigen ist der Aufbau dieser Vorrichtung derselbe wie der gemäß der Ausführungsform nach Fig. 1. Insofern wird auf die vorstehende Beschreibung verwiesen.

Entsprechend dem Verfahrensschritt, wie er zur ersten Ausführungsform für die Fig. 2 veranschaulicht ist, wird bei der zweiten Ausführungsform der Stapel 8 über den Tisch 1 gegen den vertikalen Schenkel 21 der geöffneten Zange 5 positioniert. Es ergibt sich hierbei der Zustand gemäß Fig. 7, bei dem, im Unterschied zum Zustand gemäß Fig. 2 für die erste Ausführungsform, der Stapel 8 auch auf der unteren Walze 2 aufliegt. Entsprechend dem Zustand gemäß Fig. 3 wird, wie der Fig. 8 zu entnehmen ist, bei der zweiten Ausführungsform dann die Zange 5 geschlossen.

Anschließend werden die untere Walze 2 und die Zange 5 gemeinsam nach oben verfahren, um ein Maß, das etwa der Hälfte des Radius der unteren Walze 2 entspricht, bei gleichzeitigem, geringfügigem Zurückfahren des Tisches 1, so dass die hochfahrende Walze 2 nicht mit dem vorderen Ende 12 des Tisches kollidiert. Dann oder aber auch gleichzeitig wird der Antrieb 4 aktiviert und die obere Walze 3 in Richtung der unteren Walze 2 verfahren, so dass der Stapel 8 zwischen den Walzen 2 und 3 geklemmt wird. Hierdurch ergibt sich die Schuppung des Stapels aufgrund des Umstandes, das er im Bereich der Zange 5 geklemmt ist und im Bereich der Walzen 2 und 3 gegensinnig umgelenkt wird. - Dieser Zustand ist in Fig. 9 veranschaulicht.

Anschließend wird bei unveränderter Position der beiden Walzen 2, 3 und Tisch 1 die etwas angehobene Zange 5 horizontal nach vorne wegbewegt, womit im Sinne der Beschreibung des Verfahrensabschnittes zur Fig. 5 der ersten Ausführungsform, der Stapel 8 zwischen der unteren Walze 2 und der Zange 5 ausgebuchtet ist, bei nach wie vor horizontal gespannter oberer Blattlage. - Dieser Zustand ist in Fig. 10 veranschaulicht. Anschließend wird der Stapel in vorbeschriebenem Sinne auf einer Unterlage, insbesondere einem Rütteltisch abgelegt.

Die Fig. 11 und 12 zeigen eine Modifizierung des Verfahrensablaufs gegenüber dem Verfahrensablauf, der zur zweiten Ausführungsform in den Fig. 9 und 10 veranschaulicht ist.

Ausgehend von der Situation in Fig. 8 bleiben die untere Walze 2 und die Zange 5 auf demselben Niveau und es wird einerseits der Tisch 1 weiter weg von der unteren Walze 2 verfahren und mittels des Antriebes 4 die obere Walze 3 in Richtung der unteren Walze 2 verfahren, wo dass der Stapel 8 zwischen den beiden Walzen 2 und 3 geklemmt wird. Bei zurückverfahrenem Stapel 8 liegt dieser immer noch zu etwa einem Drittel seiner Länge auf dem Tisch auf. Hierdurch ergibt sich, wie dem Zustand in Fig. 11 zu entnehmen ist, eine Durchbiegung des Stapels 8 nach unten zwischen dem Tisch 1 und der unteren Walze 2, somit ein vorteilhafter größerer Umschlingungswinkel an der oberen Walze 2 bereits in diesem gezeigten Zustand. Anschließend wird, wie es der Fig. 12 zu entnehmen ist, die Zange 5 nach vorne verfahren und der Stapel 8 zwischen der durch die beiden Walzen 2 und 3 gebildeten Klemmeinrichtung durchgezogen, bei Verformung des Stapels 8 einerseits zwischen der unteren Walze 2 und dem Tisch 1 aufgrund Einwirkung der oberen Walze 3 und andererseits zwischen der unteren Walze 2 und der Zange 5. Wie vorstehend beschrieben, ist zwischen der unteren Walze 2 und der Zange 5 die besondere Ausbuchtung des Stapels nach unten zu verzeichnen, bei gleichzeitiger, im Wesentlichen horizontaler Ausrichtung der oberen Blattlagen des Stapels 8.

## Patentansprüche

1. Vorrichtung zum Aufbrechen und Belüften eines aus Blättern gebildeten Materialstapels (8), insbesondere eines Papierstapels, mit einer in einem Transportweg des Stapels (8) angeordneten Klemmeinrichtung, die ein Walzenpaar mit oberer und unterer drehbarer Walze (3, 2) aufweist, mit einer Einrichtung (4) zum relativ zueinander Zustellen der Walzen (2, 3), um diese in Wirkverbindung mit dem Stapel (8) zu bringen, zur Bildung eines Klemmbereiches des Stapels (8) zwischen den beiden Walzen (2, 3), mit einer Unterlage (1) zur horizontalen Aufnahme des Stapels (8), sowie mit Mitteln zum Fördern des Stapels (8) in den Bereich zwischen dem geöffneten Walzenpaar und horizontal verfahrbaren Mitteln (5) zum Fördern und dabei Aufbrechen und Belüften des zwischen den Walzen (2, 3) geklemmten Stapels (8), und die Verbindungsebene (18) der beiden Lagerachsen (10, 16) der Walzen (2, 3) unter einem Winkel zur Horizontalen (19) und zur Vertikalen (20) angeordnet ist.

2. Vorrichtung nach Anspruch 1, wobei die Unterlage als stationär angeordneter oder verfahrbarer Tisch (1) ausgebildet ist.

3. Vorrichtung nach Anspruch 1 oder 2, wobei die untere Walze (2) benachbart der Unterlage (1) angeordnet ist, derart, dass der Stapel (8) unmittelbar von der Unterlage (1) zur unteren Walze (2) geführt ist.

4. Vorrichtung nach einem der Ansprüche 1 bis 3, wobei die untere Walze (2) oben mindestens auf dem Höhenniveau der Auflagefläche (14) für den Stapel (8) angeordnet ist oder oben mindestens auf einem Höhenniveau angeordnet ist, das sich maximal dem Maß des Radius der unteren Walze (2) entsprechend unterhalb der Auflagefläche (14) für den Stapel (8) befindet.

5. Vorrichtung nach einem der Ansprüche 1 bis 3, wobei die Auflagefläche (14) des Stapels (8) auf der Unterlage (1) und die Verbindungsebene (18) der beiden Walzen (2, 3), bei zwischen den Walzen (2, 3) geklemmtem Stapel (8), sich zwischen den Walzen (2, 3) schneiden.

6. Vorrichtung nach einem der Ansprüche 1 bis 5, wobei die untere Walze (2) und die Unterlage (1) horizontal und/oder vertikal relativ zueinander verfahrbar sind.

7. Vorrichtung nach einem der Ansprüche 1 bis 6, wobei der Durchmesser der unteren Walze (2) größer ist als der Durchmesser der oberen Walze (3).

8. Vorrichtung nach einem der Ansprüche 1 bis 7, wobei die obere und/oder die untere Walze (3, 2) in Stellmitteln (4), insbesondere pneumatischen oder elektrischen Stellmitteln gelagert ist/sind.

9. Vorrichtung nach einem der Ansprüche 1 bis 8, wobei die obere Walze (3) und/oder die untere Walze (2) frei drehbar oder antreibbar sind.

10. Vorrichtung nach einem der Ansprüche 1 bis 8, wobei eine Walze antreibbar und die andere Walze bremsbar ist.

11. Vorrichtung nach einem der Ansprüche 1 bis 10, wobei die Verbindungsebene (18) der beiden Lagerachsen (10, 16) der Walzen (2, 3) unter einem Winkel von 30 bis 60°, vorzugsweise 40 bis 50°, insbesondere 45°, zur Horizontalen angeordnet ist.

12. Vorrichtung nach einem der Ansprüche 1 bis 11, wobei der Neigungswinkel der Verbindungsebene (18) einstellbar ist.

13. Vorrichtung nach einem der Ansprüche 1 bis 12, wobei die Verbindungsebene (18) der beiden Lagerachsen (10, 16) der beiden Walzen (2, 3), entgegen der Förderrichtung des zu fördernden Stapels (8) gesehen, von unten vorne nach oben hinten gerichtet ist.

14. Vorrichtung nach einem der Ansprüche 1 bis 13, wobei das Mittel zum Fördern des Stapels (8) in den Bereich zwischen den geöffneten Walzen (2, 3) den Stapel (8), entgegen der Förderrichtung des zu fördernden Stapels (8) gesehen, hinten kontaktiert und schiebt, insbesondere das Mittel als verfahrbare Zange ausgebildet ist.

15. Vorrichtung nach einem der Ansprüche 1 bis 13, wobei das Mittel zum Fördern des Stapels (8) in den Bereich zwischen den geöffneten Walzen (2, 3) und/oder das Mittel (5) zum Fördern und dabei Aufbrechen und Belüften des zwischen den Walzen (2, 3) geklemmten Stapels (8) als horizontal verfahrbare Zange (5) ausgebildet ist, die den Stapel (8) vorne ergreift.

16. Vorrichtung nach Anspruch 15, wobei die Zange (5) eine, bezogen auf die Zange (5), stationäre untere Zangenaufnahme (9) und eine relativ zur unteren Zangenaufnahme (9) verfahrbare obere Zangenaufnahme (7) aufweist.

## Claims

1. Apparatus for breaking up, and admitting air to, a stack (8) of sheet material, in particular a stack of paper, having a clamping device, which is arranged in a transporting path of the stack (8) and has a pair of rollers made up of an upper and lower rotatable roller (3, 2), having a device (4) for positioning the rollers (2, 3), relative to one another in order to bring the latter into operative connection with the stack (8), to form a clamping region of the stack (8) between the two rollers (2, 3), having a rest (1) for accommodating the stack (8) horizontally, and having means for conveying the stack (8) into the region between the open pair of rollers, and horizontally displaceable means (5) for conveying the stack (8) clamped between the rollers (2, 3) and for breaking up, and admitting air to, the stack in the process, and the connecting plane (18) which connects the two bearing axes (10, 16) of the rollers (2, 3) is arranged at an angle to the horizontal (19) and to the vertical (20).

2. Apparatus according to Claim 1, wherein the rest is designed as a stationary or displaceable table (1).

3. Apparatus according to Claim 1 or 2, wherein the lower roller (2) is arranged adjacent to the rest (1) such that the stack (8) is guided directly from the rest (1) to the lower roller (2).

4. Apparatus according to one of Claims 1 to 3, wherein the lower roller (2) is arranged such that its top is at least level with the bearing surface (14) for the stack (8), or is arranged such that its top is at least at a level which is located beneath the bearing surface (14) for the stack (8) by an amount which corresponds, at most, to the extent of the radius of the lower roller (2).

5. Apparatus according to one of Claims 1 to 3, wherein the bearing surface (14) of the stack (8) on the rest (1) and the connecting plane (18) which connects the two rollers (2, 3), with the stack (8) clamped between the rollers (2, 3), intersect between the rollers (2, 3).

6. Apparatus according to one of Claims 1 to 5, wherein the lower roller (2) and the rest (1) can be displaced horizontally and/or vertically relative to one another.

7. Apparatus according to one of Claims 1 to 6, wherein the diameter of the lower roller (2) is greater than the diameter of the upper roller (3).

8. Apparatus according to one of Claims 1 to 7, wherein the upper and/or the lower roller (3, 2) are/is mounted in adjusting means (4), in particular pneumatic or electric adjusting means.

9. Apparatus according to one of Claims 1 to 8, wherein the upper roller (3) and/or the lower roller (2) can be driven or rotated freely.

10. Apparatus according to one of Claims 1 to 8, wherein one roller can be driven and the other roller can be braked.

11. Apparatus according to one of Claims 1 to 10, wherein the connecting plane (18) which connects the two bearing axes (10, 16) of the rollers (2, 3) is arranged at an angle of 30 to 60°, preferably 40 to 50°, in particular 45°, to the horizontal.

12. Apparatus according to one of Claims 1 to 11, wherein it is possible to adjust the angle of inclination of the connecting plane (18).

13. Apparatus according to one of Claims 1 to 12, wherein the connecting plane (18) which connects the two bearing axes (10, 16) of the two rollers (2, 3) is directed from the bottom at the front to the top at the rear, as seen counter to the conveying direction of the stack (8) which is to be conveyed.

14. Apparatus according to one of Claims 1 to 13, wherein the means for conveying the stack (8) into the region between the open rollers (2, 3) comes into contact with, and pushes, the stack (8) at the rear, as seen counter to the conveying direction of the stack (8) which is to be conveyed, the means being designed in particular as a displaceable gripper.

15. Apparatus according to one of Claims 1 to 13, wherein the means for conveying the stack (8) into the region between the open rollers (2, 3) and/or the means (5) for conveying the stack (8) clamped between the rollers (2, 3), and for breaking up, and admitting air to, the stack in the process, are/is designed as a horizontally displaceable gripper (5) which grips the stack (8) at the front.

16. Apparatus according to Claim 15, wherein the gripper (5) has a lower gripper holder (9), which is stationary in relation to the gripper (5), and an upper gripper holder (7), which is displaceable relative to the lower gripper holder (9).

## Revendications

1. Dispositif destiné à ouvrir et aérer une pile de matériau (8) formée de feuilles, notamment une pile de papier, comprenant un système de serrage disposé dans une voie de transport de la pile (8), qui présente une paire de cylindres avec un cylindre rotatif supérieur et un cylindre rotatif inférieur (3, 2), un système (4) pour l'avance relativement l'un à l'autre des cylindres (2, 3), afin d'amener ceux-ci en liaison fonctionnelle avec la pile (8), pour former une zone de serrage de la pile (8) entre les deux cylindres (2, 3), un support (1) pour la réception horizontale de la pile (8), ainsi que des moyens pour transporter la pile (8) dans la zone entre la paire de cylindres ouverte et des moyens (5) déplaçables horizontalement pour transporter et ainsi ouvrir et aérer la pile (8) serrée entre les cylindres (2, 3), et le plan de connexion (18) des deux axes de palier (10, 16) des cylindres (2, 3) étant disposé suivant un angle par rapport à l'horizontale (19) et la verticale (20).

2. Dispositif selon la revendication 1, dans lequel le support est réalisé sous forme de table (1) stationnaire ou déplaçable.

3. Dispositif selon la revendication 1 ou 2, dans lequel le cylindre inférieur (2) est disposé à côté du support (1), de telle sorte que la pile (8) soit guidée directement par le support (1) jusqu'au cylindre inférieur (2).

4. Dispositif selon l'une quelconque des revendications 1 à 3, dans lequel le cylindre inférieur (2) est disposé en haut au moins au niveau de la hauteur de la surface d'appui (14) pour la pile (8), ou est disposé en haut au moins à un niveau en hauteur correspondant au maximum à la dimension du rayon du cylindre inférieur (2), qui se trouve en dessous de la surface d'appui (14) pour la pile (8).

5. Dispositif selon l'une quelconque des revendications 1 à 3, dans lequel la surface d'appui (14) de la pile (8) sur le support (1) et le plan de connexion (18) des deux cylindres (2, 3) lorsque la pile (8) est serrée entre les cylindres (2, 3) se coupent entre les cylindres (2, 3).

6. Dispositif selon l'une quelconque des revendications 1 à 5, dans lequel le cylindre inférieur (2) et le support (1) peuvent être déplacés horizontalement et/ou verticalement l'un par rapport à l'autre.

7. Dispositif selon l'une quelconque des revendications 1 à 6, dans lequel le diamètre du cylindre inférieur (2) est supérieur au diamètre du cylindre supérieur (3).

8. Dispositif selon l'une quelconque des revendications 1 à 7, dans lequel le cylindre supérieur et/ou le cylindre inférieur (3, 2) est/sont montés dans des moyens de réglage (4), notamment des moyens de réglage pneumatiques ou électriques.

9. Dispositif selon l'une quelconque des revendications 1 à 8, dans lequel le cylindre supérieur (3) et/ou le cylindre inférieur (2) peuvent être tournés ou entraînés librement.

10. Dispositif selon l'une quelconque des revendications 1 à 8, dans lequel un cylindre peut être entraîné et l'autre cylindre peut être freiné.

11. Dispositif selon l'une quelconque des revendications 1 à 10, dans lequel le plan de connexion (18) des deux axes de palier (10, 16) des cylindres (2, 3) est disposé suivant un angle de 30 à 60 ° , de préférence de 40 à 50 ° , notamment de 45°, par rapport à l'horizontale.

12. Dispositif selon l'une quelconque des revendications 1 à 11, dans lequel l'angle d'inclinaison du plan de connexion (18) peut être ajusté.

13. Dispositif selon l'une quelconque des revendications 1 à 12, dans lequel le plan de connexion (18) des deux axes de palier (10, 16) des deux cylindres (2, 3) est orienté, vu dans le sens contraire à la direction de transport de la pile (8) à transporter, depuis le bas et l'avant vers le haut et l'arrière.

14. Dispositif selon l'une quelconque des revendications 1 à 13, dans lequel le moyen pour transporter la pile (8) vient en contact et pousse la pile (8), vu dans le sens contraire à la direction de transport de la pile (8) à transporter, vers l'arrière dans la région entre les cylindres ouverts (2, 3), et en particulier le moyen est réalisé sous forme de pince déplaçable.

15. Dispositif selon l'une quelconque des revendications 1 à 13, dans lequel le moyen pour transporter la pile (8) dans la région entre les cylindres ouverts (2, 3) et/ou le moyen (5) pour transporter et ainsi ouvrir et aérer la pile (8) serrée entre les cylindres (2, 3) sont réalisés sous forme de pince (5) déplaçable horizontalement, qui saisit la pile (8) par l'avant.

16. Dispositif selon la revendication 15, dans lequel la pince (5) présente un logement de pince inférieur (9) stationnaire par rapport à la pince (5), et un logement de pince supérieur (7) déplaçable par rapport au logement de pince inférieur (9).
